# EUROPÄISCHE PATENTSCHRIFT

(11) **EP 0 315 870 B1**
(45) Veröffentlichungstag und Bekanntmachung des Hinweises auf die Patenterteilung: **12.09.1990**
(21) Anmeldenummer: 88118144.0
(22) Anmeldetag: 31.10.1988
(51) Int. Cl.: F22B 37/48

(54) **Dampferzeuger**
Steam generator
Générateur de vapeur

(30) Priorität: 11.11.1987 DE 3738347
(43) Veröffentlichungstag der Anmeldung: 17.05.1989
(73) Patentinhaber: SIEMENS AKTIENGESELLSCHAFT, 80333 München (DE)
(72) Erfinder: Sterk, Zvonimir, Dipl.-Ing., D-8520 Erlangen (DE)

(56) Entgegenhaltungen:
- CH-A- 527 390
- DE-A- 2 243 402
- DE-A- 2 262 151
- FR-A- 2 487 043
- US-A- 3 942 481
- US-A- 4 037 569

## Beschreibung

Die Erfindung betrifft einen Dampferzeuger mit einem in vertikaler Richtung länglichen Gehäuse, das ein U-förmiges Rohrbündel einschließt, dessen Schenkeln mit ihren Rohrenden in einem horizontalen Rohrboden gefaßt sind, wobei an dem Rohrboden eine Abschlämmleitung vorgesehen ist, die mit vertikalen Bohrungen in den Bereich des Rohrbündels führt.

Die Abschlämmleitung ist bei dem Dampferzeuger nach der DE-B 25 23 874 der Zwischenraum zwischen dem Rohrboden und einem darüber mit Abstand angebrachten sogenannten Leitblech. In dem Leitblech sind über den gesamten Gehäusequerschnitt verteilte Bohrungen vorgesehen, so daß der gesamte Querschnitt des U-Rohrbündels von der Abschlämmleitung erfaßt wird. Wegen des großen Querschnitts dieser "Abschlämmleitung" sind strahlenförmig vom Zentrum des Dampferzeugergehäuses ausgehende Trennbleche vorgesehen, die sektorförmige Teilleitungen bilden. Jede der zwölf Teilleitungen ist über ein Ventil an eine gemeinsame Ringleitung angeschlossen. Dadurch soll der Reinigungsvorgang wirtschaftlicher gemacht werden, weil man sich zwischen einem Optimum an Reinigung und einer Ersparnis an Reinigungsflüssigkeit je nach Bedarf entscheiden kann. Voraussetzung dafür ist jedoch ein großer baulicher Aufwand. Demgegenüber besteht die Aufgabe der Erfindung gerade darin, eine ausreichende Abschlämmung mit einem möglichst kleinen baulichen Aufwand zu erhalten.

Erfindungsgemäß ist vorgesehen, daß die Abschlämmleitung in Form einer horizontalen, über die Breite des Rohrbündels reichenden Leitung in den Rohrboden so eingearbeitet ist, daß die von ihr ausgehenden Bohrungen in einen Zwischenraum zwischen den Schenkeln des Rohrbündels führen.

Bei der Erfindung werden im Gegensatz zum Bekannten überhaupt keine zusätzlichen Bauteile benötigt. Die Abschlämmleitung wird vielmehr selbst in den Rohrboden eingearbeitet, z.B. durch einen Bohrvorgang, also mit spanabhebender Verformung. Der dafür .erforderliche Aufwand an Maschinenbearbeitung ist relativ gering und kann bei Bedarf auch noch im Rahmen einer sogenannten Nachrüstung erbracht werden.

Die Erfindung ergibt den großen Vorteil, daß die Abschlämmleitung nicht durch Wärmespannungen oder dergleichen gefährdet sein kann. Man erhält jedenfalls eine ausreichende Abschlämmung mit wesentlich geringeren baulichen Aufwand als bei dem bekannten Dampferzeuger. Auch die als zusätzliches Rohr in einen Dampferzeuger führende Abschlämmleitung nach der DE-A 29 49 975 erfordert einen größeren Aufwand, weil das zusätzliche Rohr in dem Zwischenraum zwischen den Rohren des Dampferzeugers in der Nähe des Rohrbodens schwingungssicher abgestützt werden muß, ohne daß durch die Befestigung bei Wärmedehnungen Spannungen hervorgerufen werden dürfen.

Die Erfindung kann vorteilhaft auch so verwirklicht werden, daß die horizontale Leitung zwei von gegenüberliegenden Seiten ausgehende, auf einem Durchmesser liegende Abschnitte umfaßt. Hierdurch wird die Bearbeitung insofern einfacher, als die Eindringtiefe bei dem Einarbeiten der Leitung in den Rohrboden praktisch halbiert wird. Dennoch bleiben die Vorteile der Erfindung, nämlich die Verwendung des ohnehin vorhandenen Rohrbodens zur Bildung einer Abschlämmleitung, die schwingungssicher und wärmespannungsfrei arbeitet, in vollem Umfang erhalten.

Der Abstand der vertikalen Bohrungen sollte sich vom Rand zur Mitte des Dampferzeugers hin verringern, damit im strömungsschwachen Bereich in der Mitte des Rohrbündels eine besonders intensive Abschlämmwirkung vorhanden ist. Vorzugsweise beträgt der kleinste Abstand zwischen zwei beanchbarten vertikalen Bohrungen höchstens die Hälfte des größten vertikalen Abstandes. Dies ist ein klarer Unterschied gegenüber den Teilleitungen nach der DE-B 25 23 874, deren Durchtrittsquerschnitte zur Mitte des Dampferzeugers hin erheblich abnehmen.

Bei einem Dampferzeuger mit einem das Rohrbündel einschließenden zylindrischen Mantel, der mit dem Gehäuse einen Ringraum bildet, können neben der horizontalen Abschlämmleitung weitere horizontale Abschlämmbohrungen vorgesehen sein, die sich unter den Ringraum erstrecken und mit vertikalen Bohrungen in diesen führen. Dies verhindert Ansammlungen von korrosionsfördernden Ablagerungen in den sonst nicht erfaßten Ringraum. Die Abschlämmbohrungen und die Abschlämmleitung können vorteilhaft an einen gemeinsamen Abschlämmsammler angeschlossen sein.

Zur näheren Erläuterung der Erfindung wird anhand der Zeichnung ein Ausführungsbeispiel beschrieben. Dabei ist in der
FIG 1 der Bodenbereich eines U-Rohrdampferzeugers für einen Druckwasserreaktor in einem Vertikalschnitt dargestellt.
Die FIG 2 zeigt den zugehörigen Horizontalschnitt mit Blickrichtung auf den Rohrboden.

Der Dampferzeuger umfaßt ein in vertikaler Richtung längliches Gehäuse 1, das mit seiner zylindrischen Wand 2 ein U-Rohrbündel 3 einschließt. Die Rohrenden 5 der Schenkel 6 und 7 des U-Rohrbündels 3 sind in einem Rohrboden 8 gefaßt, der das zylindrische Gehäuse 1 in einer horizontalen Ebene unterteilt. Unterhalb des Rohrbodens 8 ist das Dampferzeugergehäuse 1 mit einem Kugelboden 10 abgeschlossen, in dem zwei Kammern 11 und 12 gebildet sind, die zur Beaufschlagung des U-Rohrbündels 3 mit dem Primärwasser des Druckwasserreaktors dienen.

Die FIG 2 zeigt, daß die Schenkel 6 und 7 des U-Rohrbündels 3 dem zylindrischen Querschnitt des Dampferzeugergehäuses 1 angepaßt sind. Zwischen den beiden Schenkeln 6 und 7 entsteht dabei eine Rohrgasse 15, die im Zentrum des Dampferzeugers kreisförmig erweitert ist. Die Grenzen des Querschnittes des U-Rohrbündels 3 sind in der FIG 2 mit einer gestrichelten Linie 16 eingezeichnet.

Der Rohrboden 8 hat eine Dicke von z.B. 500 mm. In der Mitte, also mit einem gleichmäßigen Abstand nach oben und unten, ist eine Abschlämmleitung 18 in Form einer Bohrung mit zwei Abschnitten 19 und 20 eingearbeitet. Die Abschnitte 19 und 20 liegen, wie die FIG 2 zeigt, auf einem Durchmesser, so daß vertikale Bohrungen 22, die die Abschnitte 19 und 20 mit dem oberhalb des Rohrbodens 8 gelegenen Raum verbinden, in die Rohrgasse 15 zwischen den beiden Schenkeln 6 und 7 des U-Rohrbündels 8 führen. Der Abstand A zwischen den Bohrungen 22 verringert sich vom Rand nach innen in zunehmendem Maße. Er beträgt im Bereich der kreisförmigen Erweiterung 16 nur etwa ein Drittel des Abstandes A zwischen den beiden äußersten Bohrungen.

Die Abschnitte 19 und 20 führen zu Rohrstutzen 25, die an das Dampferzeugergehäuse 1 angeschweißt sind. Dort münden auch, wie auf der rechten Seite der FIG 1 dargestellt ist, kurze Horizontalbohrungen 26, von denen eine vertikale Anschlußbohrung 27 in einem Ringraum 28 zwischen der Gehäusewand 2 und einem das U-Rohrbündel 3 umgebenden zylindrischen Mantel 30. Die Anschlußstutzen 29 der horizontalen Abschlämmbohrungen 26 und die Abschnitte 19 und 20 sind an eine gemeinsame Abschlämmsammelleitung 32 angeschlossen, wie in FIG 2 angedeutet ist.

## Patentansprüche

1. Dampferzeuger mit einem in vertikaler Richtung länglichen Gehäuse, das ein U-förmiges Rohrbündel einschließt, dessen Schenkeln mit ihren Rohrenden in einem horizontalen Rohrboden gefaßt sind, wobei an dem Rohrboden eine Abschlämmleitung vorgesehen ist, die mit vertikalen Bohrungen in den Bereich des Rohrbündels führt, dadurch gekennzeichnet, daß die Abschlämmleitung (18) in Form einer horizontalen, über die Breite des Rohrbündels reichenden Leitung (19, 20) in den Rohrboden (8) so eingearbeitet ist, daß die von ihr ausgehenden Bohrungen (22) in einen Zwischenraum (15) zwischen den Schenkeln (6, 7) des Rohrbündels (3) führen.

2. Dampferzeuger nach Anspruch 1, dadurch gekennzeichnet, daß die horizontale Leitung (18) zwei von gegenüberliegenden Seiten ausgehende, auf einem Durchmesser liegende Abschnitte (19, 20) umfaßt.

3. Dampferzeuger nach Anspruch 1 oder 2, dadurch gekennzeichnet, daß sich der Abstand (A) der vertikalen Bohrungen (22) vom Rand zur Mitte des Dampferzeugers hin verringert.

4. Dampferzeuger nach Anspruch 3, dadurch gekennzeichnet, daß der kleinste Abstand (A) zwischen zwei benachbarten vertikalen Bohrungen (22) höchstens die Hälfte des größten Abstandes beträgt.

5. Dampferzeuger nach einem der Ansprüche 1 bis 4 mit einem das Rohrbündel einschließenden zylindrischen Mantel, der mit dem Gehäuse einen Ringraum bildet, dadurch gekennzeichnet, daß neben der horizontalen Abschlämmleitung (18) weitere horizontale Abschlämmbohrungen (26) vorgesehen sind, die sich unter den Ringraum (28) erstrecken und mit einer vertikalen Bohrung (27) in diesen führen.

6. Dampferzeuger nach Anspruch 5, dadurch gekennzeichnet, daß die Abschlämmbohrungen (26) und die Abschlämmleitung (18) an einen gemeinsamen Abschlämmsammler (32) angeschlossen sind.

## Claims

1. Steam generator having a housing which is elongated in the vertical direction and encloses a U-shaped tube bundle, the legs of which are contained with their tube ends in a horizontal tube plate, a cleansing line being provided at the tube plate, which line leads with vertical bores into the region of the tube bundle, characterised in that the cleansing line (18), in the form of a horizontal line (19, 20) extending over the width of the tube bundle, is incorporated into the tube plate (8) in such a way that the bores (22), which issue from said line, lead into an intermediate space (15) between the legs (6, 7) of the tube bundle (3).

2. Steam generator according to claim 1, characterised in that the horizontal line (18) comprises two sections (19, 20) which issue from opposing sides and which lie on one diameter.

3. Steam generator according to claim 1 or 2, characterised in that the spacing (A) of the vertical bores (22) diminishes from the edge towards the centre of the steam generator.

4. Steam generator according to claim 3, characterised in that the smallest spacing (A) between two adjacent vertical bores (22) amounts to at most half the greatest spacing.

5. Steam generator according to one of the claims 1 to 4 having a cylindrical jacket which encloses the tube bundle and which, with the housing, forms an annular space, characterised in that in addition to the horizontal cleansing line (18) there are provided further horizontal cleansing bores (26) which extend beneath the annular space (28) and which lead into the latter by means of a vertical bore (27).

6. Steam generator according to claim 5, characterised in that the cleansing bores (26) and the cleansing line (18) are connected to a common cleansing collector (32).

## Revendications

1. Générateur de vapeur comprenant une calandre oblongue dans la direction verticale, qui renferme un faisceau tubulaire en forme de U, dont les branches sont prises par leurs extrémités des tubes dans une plaque tubulaire horizontale, un conduit d'évacuation des boues étant prévu sur la plaque tubulaire et menant, par des perçages verticaux, dans la partie du faisceau tubulaire, caractérisé en ce que le conduit d'évacuation des boues (18) est ménagé, sous la forme d'un conduit (19, 20) horizontal et s'étendant sur la largeur du faisceau tubulaire de telle façon dans la plaque tubulaire (8) que les perçages (22) qui en sont issus mènent à une chambre intermédiaire (15) comprise entre les branches (6, 7) du faisceau tubulaire (3).

2. Générateur de vapeur suivant la revendication 1, caractérisé en ce que le conduit (18) horizontal comprend deux parties (19, 20) issues de côtés opposés et se trouvant sur un diamètre.

3. Générateur de vapeur suivant la revendication 1 ou 2, caractérisé en ce que l'intervalle (A) entre les perçages (22) verticaux diminue du bord au milieu du générateur de vapeur.

4. Générateur de vapeur suivant la revendication 3, caractérisé en ce que l'intervalle (A) le plus petit entre deux perçages (22) verticaux voisins s'élève au plus à la moitié de l'intervalle le plus grand.

5. Générateur de vapeur suivant l'une des revendications 1 à 4, comprenant une enveloppe cylindrique renfermant le faisceau tubulaire et formant un espace annulaire avec la calandre, caractérisé en ce qu'à côté du conduit (18) horizontal d'évacuation des boues, il est prévu d'autres perçages horizontaux (26) d'évacuation des boues, qui s'étendent sous l'espace annulaire (28) et qui y mènent par un perçage (27) vertical.

6. Générateur de vapeur suivant la revendication 5, caractérisé en ce que les perçages (26) d'évacuation des boues et le conduit (18) d'évacuation des boues sont raccordés à un collecteur (32) commun d'évacuation des boues.
